# FASCICULE DE BREVET EUROPEEN

(11) **EP 1 826 633 B1**
(45) Date de publication et mention de la délivrance du brevet: **21.01.2009**
(21) Numéro de dépôt: 06003562.3
(22) Date de dépôt: 22.02.2006
(51) Int. Cl.: G04B 9/00, G04B 5/16, G04B 45/00, G04B 45/02

(54) **Montre à remontage automatique comprenant une indication de la réserve de marche**
Selbstaufzuguhr mit einem Gangreserveanzeiger
Self-winding watch with power reserve indicator

(43) Date de publication de la demande: 29.08.2007
(73) Titulaire: Blancpain S.A., 1348 Le Brassus (CH)
(72) Inventeur: Rochat, Marco, 1348 Le Brassus (CH)
(74) Mandataire: Rossand, Isabelle

(56) Documents cités:
- EP-A- 1 074 897
- CH-A- 301 497
- FR-A- 1 066 074
- US-A- 2 774 252

## Description

La présente invention concerne une montre à remontage automatique comprenant une indication de la réserve de marche.

Dans une montre à remontage automatique, les mouvements du porteur sont transmis au ressort de barillet par l'intermédiaire d'une masse oscillante et d'un rouage de démultiplication. Cette masse peut être fixé au centre du mouvement ou éventuellement décentrée. Généralement, le mécanisme de remontage automatique est placé au-dessus du mouvement, côté ponts. Toutefois, il arrive également fréquemment que la masse oscillante soit disposée au-dessous du mouvement Le rouage du mécanisme de remontage automatique se compose d'éléments dentés qui permettent de transmettre la force depuis la masse oscillante jusqu'au rochet et d'armer le ressort de barillet. Ce rouage de mécanisme de remontage automatique se compose généralement des éléments suivants: pignon de la masse oscillante, mobiles intermédiaires redresseurs de sens, mobiles de réduction et rochet. Le rouage du mécanisme de remontage automatique se compose en général d'une partie train de renvoi et d'une partie rouage démultiplicatif aussi appelé rouage réducteur. C'est ce dernier qui a pour but de réduire la vitesse initiale de la masse oscillante et d'accroître la force destinée à l'armage du ressort de barillet.

Certains constructeurs munissent les montres à remontage automatique d'un dispositif indicateur de réserve de marche, c'est-à-dire un dispositif permettant au porteur de connaître à n'importe quel moment le nombre d'heures durant lesquelles la montre fonctionnera encore sans être remontée. La réserve de marche est alors indiquée soit par un disque portant des chiffres dont l'un est visible à travers un guichet, soit au moyen d'une aiguille se déplaçant au-dessus d'une graduation supplémentaire.

La combinaison d'un mécanisme de remontage automatique avec une indication de la réserve de marche est plutôt réservée à des montres de prix, habituellement appelées montres à complications. De telles montres peuvent comprendre, outre le mécanisme d'affichage de réserve de marche, un mécanisme chronographe, un mécanisme de quantième, un mécanisme d'indication des phases de lune ou autres, de sorte que la place disponible sur le cadran de telles montres pour l'indication de la réserve de marche est réduite.

Le document de brevet CH 301 497 divulgue une montre à remontage automatique comprenant une masse oscillante dont les mouvements sont transmis à un ressort de barillet de la montre, cette montre comprenant également un dispositif indicateur de réserve de marche comportant des moyens d'affichage de la réserve de marche.

La présente invention a pour but de pallier cet inconvénient en agençant le mécanisme indicateur de réserve de marche en un endroit de la montre où l'on dispose davantage de place.

A cet effet, la présente invention concerne une montre à remontage automatique telle que définie par l'objet de la revendication 1. Grâce à ces caractéristiques, la présente invention procure une pièce d'horlogerie à remontage automatique comprenant un mécanisme indicateur de réserve de marche dont les moyens d'affichage de la réserve de marche sont portés par la masse oscillante. En procédant de la sorte, on libère de la place sur le cadran de la montre, ce qui permet d'afficher des informations horaires ou non liées au temps de manière plus lisible ou de rajouter des indications supplémentaires. Par ailleurs, comme les masses oscillantes sont souvent de grandes dimensions, cela permet d'afficher l'information relative à la réserve de marche de manière plus lisible.

Selon une autre caractéristique de l'invention, la montre à remontage automatique comprend un mécanisme différentiel à deux entrées et une sortie, une première entrée étant constituée par une roue de renvoi reliée cinématiquement au dispositif indicateur de réserve de marche, tandis que la deuxième entrée est constituée par un mécanisme qui compense la rotation des moyens d'affichage du dispositif indicateur de réserve de marche induite par la rotation de la masse oscillante, la sortie du mécanisme différentiel étant constituée par les moyens d'affichage de la réserve de marche.

Grâce à ces autres caractéristiques, la position relative des moyens d'affichage de la réserve de marche par rapport à la masse oscillante reste inchangée lorsque cette dernière tourne, sauf bien entendu en ce qui concerne les déplacements des moyens d'affichage inhérents au chargement/déchargement du ressort de barillet.

D'autres caractéristiques et avantages de la présente invention ressortiront plus clairement de la description détaillée qui suite d'un mode de réalisation de la montre selon l'invention, cet exemple étant donnée à titre purement illustratif et non limitatif seulement en liaison avec le dessin annexé sur lequel :
- la figure 1 est une vue de dessus d'une masse oscillante portant des moyens indicateurs de la réserve de marche conformément à l'invention, et
- la figure 2 est une vue en coupe du dispositif indicateur de réserve de marche selon l'invention.

La présente invention procède de l'idée générale inventive qui consiste à loger les moyens d'affichage d'un dispositif indicateur de réserve de marche dans la masse oscillante d'une montre à remontage automatique. Ce faisant, on libère de la place sur le cadran de la montre pour afficher plus d'informations ou des informations de manière plus lisible sur ce cadran, tandis qu'en raison des dimensions de la masse oscillante il est également plus aisé de lire l'indication relative à la réserve de marche.

La présente invention va être décrite en liaison avec des moyens d'affichage de l'indication de réserve de marche à aiguille. Il va de soi que cet exemple est donné à titre purement illustratif et non limitatif seulement, et que l'invention peut s'appliquer de manière analogue à une indication de la réserve de marche au moyen d'un disque. On notera également que invention s'applique indifféremment à une masse oscillante située au-dessous ou au-dessus du mouvement de la montre

Le dispositif indicateur de réserve de marche, désigné dans son ensemble par la référence numérique générale 1, comprend classiquement un rouage qui relie cinématiquement un ressort de barillet de la montre (non représenté) à des moyens d'affichage de la réserve de marche tels qu'une aiguille 2. Seul un renvoi de sortie 4 du dispositif indicateur de réserve de marche 1 est représenté au dessin. Ce renvoi de sortie 4 tourne lentement en sens horaire ou anti-horaire selon que le ressort de barillet s'arme ou se désarme. Pour les besoins de la présente description, on supposera que ce renvoi de sortie 4 est sensiblement immobile et constitue l'une des entrées d'un mécanisme différentiel 6.

En tournant autour d'un axe X-X, la masse oscillante 8 entraîne avec elle une roue de différentiel 10 montée libre via un palier 12 autour d'un axe de différentiel 14 qui porte, à son extrémité libre, l'aiguille 2 indicatrice de la réserve de marche. La roue de différentiel 10 porte un mobile de satellite 16 formé d'une roue de satellite 18 elle-même chassée sur un pignon de satellite 20. L'ensemble roue de satellite 18 et pignon de satellite 20 est libre en rotation autour d'une goupille 22 chassée dans la roue de différentiel 10. Ainsi, lorsque la roue de différentiel 10 tourne, elle roule sur le renvoi de sortie 4 du dispositif 1 indicateur de réserve de marche et entraîne en rotation la roue de satellite 18. Cette dernière engrène à son tour avec un pignon de différentiel 24 fixé sur l'axe de différentiel 14. En admettant que le rapport d'engrenage pour l'entraînement de l'axe de différentiel soit égal à 1, l'aiguille 2 indicatrice de la réserve de marche va être entraînée en même temps que la masse oscillante 8 tourne. Il faut donc compenser ce déplacement de façon que l'aiguille 2 reste immobile par rapport à la masse oscillante 8 sauf, bien entendu, pour ce qui est de l'armage et du désarmage du ressort de barillet.

Pour compenser le déplacement de l'aiguille 2 indicatrice de la réserve de marche inhérent au pivotement de la masse oscillante 8 il est prévu un mobile d'entrée de différentiel désigné dans son ensemble par la référence numérique générale 26 et qui se compose d'une roue 28 et d'un pignon 30. Le pignon 30 est solidaire de la roue 28 et l'ensemble ainsi formé est libre en rotation autour de l'axe de différentiel 14. Par suite, lorsque la masse oscillante 8 tourne, elle entraîne en rotation la roue 28 d'entrée de différentiel qui roule sur la denture d'une couronne d'entrée 32 fixée sur les ponts 34 du mouvement. En tournant, la roue 28 d'entrée de différentiel entraîne en rotation le pignon 30 d'entrée de différentiel qui engrène avec le pignon de satellite 20. Celui-ci entraîne en rotation la roue de satellite 18 qui engrène avec le pignon de différentiel 24 pour finalement entraîner en rotation l'axe de différentiel 14 et donc l'aiguille 2 indicatrice de la réserve de marche. En admettant que le rapport d'engrenage pour la compensation du déplacement de l'aiguille indicatrice de la réserve de marche est égal à -1, dans ce cas les deux rapports d'entrée du renvoi de sortie 4 et de la couronne 32 s'annulent et l'aiguille 2 indicatrice de la réserve de marche reste immobile.

Lors de l'armage ou du désarmage du ressort de barillet de la montre, le renvoi de sortie 4 tourne en sens horaire, respectivement anti-horaire et provoque la rotation de l'aiguille 2 indicatrice de réserve de marche sur la masse oscillante 8.

Il va de soi que la présente invention n'est pas limitée au mode de réalisation qui vient d'être décrit et que diverses modifications et variantes simples peuvent être envisagées par l'homme du métier sans sortir du cadre de l'invention tel que défini par les revendications annexées. En particulier, il peut être envisagé d'intercaler des roues de renvoi intermédiaires entre le renvoi de sortie 4 et la roue de différentiel 10 d'une part, et entre la couronne d'entrée 32 et la roue 28 d'entrée de différentiel d'autre part, pour peu que les rapports d'engrenage soient égaux et de signes opposés. On notera enfin que l'axe de différentiel 14 est porté par un pont de limitation 36. En liaison avec les figures 1 et 2, on voit que l'aiguille 2 indicatrice de la réserve de marche est noyée dans une creusure 38 pratiquée dans la masse oscillante 8.

## Revendications

1. Montre à remontage automatique comprenant une masse oscillante (8) dont les mouvements sont transmis à un ressort de barillet de la montre, cette montre comprenant également un dispositif indicateur de réserve de marche comportant des moyens d'affichage (2) de la réserve de marche, **caractérisée en ce que** les moyens d'affichage (2) de la réserve de marche sont montés sur la masse oscillante (8).

2. Montre à remontage automatique selon la revendication 1, **caractérisée en ce qu'**elle comprend un mécanisme différentiel (6) à deux entrées et une sortie, une première entrée étant constituée par une roue de renvoi (4) reliée cinématiquement au dispositif indicateur de réserve de marche, tandis que la deuxième entrée est constituée par un mécanisme qui compense la rotation des moyens d'affichage (2) du dispositif indicateur de réserve de marche induite par la rotation de la masse oscillante, la sortie du mécanisme différentiel (6) étant constitué par les moyens d'affichage (2) de la réserve de marche.

3. Montre à remontage automatique selon la revendication 2, **caractérisée en ce que** les rapports d'engrenage de la roue de renvoi (4) d'une part et du mécanisme de compensation d'autre part sont égaux et de signes opposés.

4. Montre à remontage automatique selon la revendication 3, **caractérisé en ce que** le mécanisme différentiel (6) comprend un roue (10) montée libre autour d'un axe (14) qui porte, à l'une de ses extrémités, les moyens d'affichage (2) de la réserve de marche, la roue (10) engrenant avec la roue de renvoi (4) et portant un mobile de satellite (16) qui entraîne en rotation l'axe (14), le mécanisme différentiel (6) comprenant en outre un mobile d'entrée (26) qui est en prise avec une couronne d'entrée (32) fixe d'une part, et qui est entraîné en rotation par la masse oscillante (8) lorsque celle-ci tourne d'autre part, le mobile d'entrée (26) entraînant à son tour l'axe de différentiel (14) en rotation.

5. Montre à remontage automatique selon l'une quelconque des revendications 1 à 4, **caractérisée en ce que** les moyens d'affichage (2) du dispositif indicateur de réserve de marche comprennent une aiguille (2).

## Claims

1. Self-winding watch including an oscillating mass (8), the movements of which are transmitted to a spring barrel of the watch, this watch likewise including a device for indicating the power reserve comprising means (2) for displaying the power reserve, **characterised in that** the means (2) for displaying the power reserve are mounted on the oscillating mass (8).

2. Self-winding watch according to claim 1, **characterised in that** it includes a differential mechanism (6) with two inputs and one output, a first input being formed by a gear wheel (4) which is connected kinematically to the device for indicating the power reserve, whilst the second input is formed by a mechanism which compensates for the rotation of the display means (2) of the device for indicating the power reserve caused by the rotation of the oscillating mass, the output of the differential mechanism (6) being formed by the means (2) for displaying the power reserve.

3. Self-winding watch according to claim 2, **characterised in that** the gear ratios of the gear wheel (4), on the one hand, and of the compensation mechanism, on the other hand, are equal and of opposite signs.

4. Self-winding watch according to claim 3, **characterised in that** the differential mechanism (6) includes a wheel (10) which is mounted freely about an axle (14) which carries, at one of its ends, the means (2) for displaying the power reserve, the wheel (10) engaging with the gear wheel (4) and carrying a satellite mobile (16) which causes rotation of the axle (14), the differential mechanism (6) including furthermore an input mobile (26) which is in engagement with an input crown (32) which is fixed, on the one hand, and which is caused to rotate by the oscillating mass (8) when the latter turns, on the other hand, the input mobile (26) causing in turn, rotation of the differential axle (14).

5. Self-winding watch according to any of the claims 1 to 4, **characterised in that** the display means (2) of the device for indicating the power reserve comprise a needle (2).

## Patentansprüche

1. Automatische Uhr, die eine Schwingmasse (8) umfasst, deren Bewegungen auf eine Zugfeder der Uhr übertragen werden, wobei diese Uhr ebenfalls eine Gangreserve-Anzeigevorrichtung aufweist, die Mittel (2) zum Anzeigen der Gangreserve umfasst, **dadurch gekennzeichnet, dass** die Mittel (2) zum Anzeigen der Gangreserve auf der Schwingmasse (8) montiert sind.

2. Automatische Uhr nach Anspruch 1, **dadurch gekennzeichnet, dass** sie einen Differenzialmechanismus (6) mit zwei Eingängen und einem Ausgang umfasst, wobei ein erster Eingang von einem Zeigerstellrad (4), das kinematisch mit der Gangreserve-Anzeigevorrichtung verbunden ist, gebildet ist, während der zweite Eingang von einem Mechanismus, der die durch die Drehung der Schwingmasse verursachte Drehung der Anzeigemittel (2) der Gangreserve-Anzeigevorrichtung kompensiert, gebildet ist, wobei der Ausgang des Differenzialmechanismus (6) von den Mitteln (2) zum Anzeigen der Gangreserve gebildet ist.

3. Automatische Uhr nach Anspruch 2, **dadurch gekennzeichnet, dass** die Übersetzungsverhältnisse des Zeigerstellrads (4) einerseits und des Kompensationsmechanismus andererseits gleich und mit umgekehrten Vorzeichen sind.

4. Automatische Uhr nach Anspruch 3, **dadurch gekennzeichnet, dass** der Differenzialmechanismus (6) ein Rad (10) umfasst, das frei um eine Welle (14) montiert ist, die an einem ihrer Enden die Mittel (2) zum Anzeigen der Gangreserve trägt, wobei das Rad (10) in das Zeigerstellrad (4) eingreift und ein Planetenrad (16) trägt, das die Welle (14) zur Drehung antreibt, wobei der Differenzialmechanismus (6) ausserdem einen Eingangsdrehteil (26) umfasst, der einerseits mit einer ortsfesten Eingangskrone (32) in Eingriff steht und der andererseits durch die Schwingmasse (8), wenn diese Letztere dreht, zur Drehung angetrieben wird, wobei der Eingangsdrehteil (26) seinerseits die Differenzialwelle (14) zur Drehung antreibt.

5. Automatische Uhr nach einem der Ansprüche 1 bis 4, **dadurch gekennzeichnet, dass** die Anzeigemittel (2) der Gangreserve-Anzeigevorrichtung einen Zeiger (2) umfassen.
